# FASCICULE DE BREVET EUROPEEN

(11) **EP 0 220 127 B1**
(45) Date de publication et mention de la délivrance du brevet: **12.07.1989**
(21) Numéro de dépôt: 86440069.2
(22) Date de dépôt: 25.08.1986
(51) Int. Cl.: E05B 63/20, E05B 65/08

(54) **Loquet pour ouvrants coulissants**
Verriegelungseinrichtung für Schiebeflügel
Locking device for sliding wings

(30) Priorité: 26.09.1985 FR 8514410
(43) Date de publication de la demande: 29.04.1987
(73) Titulaire: FERCO INTERNATIONAL Usine de Ferrures de Bâtiment Société à responsabilité limitée, F-57400 Sarrebourg (FR)
(72) Inventeur: Vigreux, Daniel, F-57870 Vallerysthal Fontaines (FR); Prevot, Gérard, F-57430 Sarralbe (FR)
(74) Mandataire: Aubertin, François

(56) Documents cités:
- EP-A- 0 142 342
- FR-A- 794 886

## Description

L'invention concerne un toquer pour ouvrants coulissants, comportant un pêne à crochet, articulé sur le boîtier du loquet et commandé par un élément de commande le reliant à une poignée de manoeuvre, un élément élastique, rappelant indirectement le pêne à crochet dans sa position de fermeture, des moyens de retenue du pêne à crochet en position de fermeture et un poussoir agissant sur ces derniers au moment de la fermeture de l'ouvrant coulissant pour permettre le rappel du pêne à crochet en position de fermeture par l'élément élastique.

Un tel loquet est déjà connu par le document EP-A-0 142 342. Ce loquet comporte un dispositif de blocage manoeuvré par une clé. Par l'intermédiaire de cette dernière, on actionne un pêne à crochet, pivotant autour d'un axe d'articulation solidaire du boîtier, au moyen d'un ensemble de pièces composé d'une biellette reliée à l'une de ses extrémités par un axe d'articulation au pêne à crochet et à l'autre extrémité par un axe d'articulation à l'un des angles d'un élément basculant ayant approximativement 1a forme d'un triangle équilatéral. Cet élément basculant, pivotant autour d'un axe d'articulation solidaire du boîtier et situé à un autre angle de ce triangle équilatéral, est relié par un axe d'articulation situé sur le troisième angle de ce triangle équilatéral, à l'extrémité d'un bras de levier dont l'autre extrémité présente une lumière dans laquelle peut coulisser l'axe de la clé de manoeuvre. Sur ledit axe est montée une came coopérant avec un moyen de retenue pour maintenir le pêne à crochet en position de fermeture. Ce moyen de retenue est une pièce supplémentaire formée par un levier basculant pivotant autour d'un axe solidaire du boîtier. Ce levier basculant mis en position de retenue par un élément élastique, comporte une butée contre laquelle prend appui le chant supérieur du bras de levier.

La présente invention a pour objet de réaliser un loquet du type ci-dessus dans lequel le blocage du pêne à crochet dans sa position de fermeture ne fait pas appel à un dispositif de blocage manoeuvré par une clé. L'invention, telle qu'elle est caractérisée dans la revendication 1, permet de parvenir à cet objet en prévoyant un loquet pour ouvrants coulissants comportant un pêne à crochet articulé sur le boîtier du loquet et commandé par un élément de commande le reliant à une poignée de manoeuvre, un élément élastique rappelant indirectement le pêne à crochet dans sa position de fermeture, des moyens de retenue du pêne à crochet en position de fermeture et un poussoir agissant sur ces derniers au moment de la fermeture de l'ouvrant coulissant pour permettre le rappel du pêne à crochet en position de fermeture par l'élément élastique dont l'élément de commande, agissant sur le pêne à crochet, est logé coulissant dans le boîtier et comporte un moyen des moyens de retenue solidaire de l'élément de commande coopérant avec l'autre moyen des moyens de retenue solidaire du pêne à crochet en position de fermeture et qu'une liaison entre l'élément de commande et le pêne à crochet comporte une course à vide de dissolution de la coopération entre le moyen de retenue de l'élément de commande et le moyen de retenue du pêne à crochet en position de fermeture. De par les moyens mis en oeuvre par l'invention, le blocage du pêne à crochet, dans sa position de fermeture, se fait automatiquement. Le dégagement de ce blocage se fait également automatiquement au début de la manoeuvre de l'élément de commande avant que celui-ci n'entraîne le pêne à crochet vers sa position d'ouverture.

De plus, ces moyens mis en oeuvre permettent que les moyens de retenue du pêne à crochet en position d'ouverture soient solidaires de l'élément de commande.

Selon un mode de réalisation avantageux de l'invention, on prévoit que le poussoir agissant sur les moyens de retenue coulisse dans le boîtier transversalement par rapport à l'élément de commande et coopère dans chacune de ses positions extrêmes avec un plan-butée et que l'écartement entre les plans-butées est égal à la course de la poignée.

En effet, ces dernières dispositions permettent de réaliser des loquets nécessitant très peu d'encombrement et pouvant être équipés de garnitures pour fenêtres ou portes coulissantes à poignées coulissantes.

Le cas échéant, ces garnitures peuvent être des garnitures comportant un bloc de sûreté transformant ainsi l'ensemble du loquet en une serrure de porte coulissante dès lors que l'élément élastique est un dispositif à double rappel inversé rappelant l'élément de commande, à partir de la mi-course, soit en position d'ouverture, soit en position de fermeture.

Selon l'invention, les écarts de la cote nominale de saillie du poussoir provenant d'une pose plus ou moins précise du loguet dans l'ouvrant sont facilement compensés par des moyens de réglage prévoyant que le boîtier est fixé dans l'ouvrant par vis et contrevis.

Lorsque le loquet présente une certaine longueur, les moyens de réglage peuvent avantageusement prévoir que la fixation du loquet comporte à une extrémité un axe permettant une légère oscillation contrôlée à l'autre extrémité par vis et contrevis.

Les avantages obtenus grâce à cette invention consistent essentiellement en ce qu'en supprimant un nombre important de pièces, tel que biellette, élément basculant, bras de levier, liaison et axe d'articulation, on diminue, non seulement, le coût de revient dudit loquet, mais également les différents frottements des différentes pièces mobiles autour des axes d'articulation, ce qui permet de diminuer l'effort appliqué à la poignée de manoeuvre, pour vaincre tous ces frottements. Ainsi la manoeuvre du loquet est plus douce.

L'invention est exposée ci-après plus en détail à l'aide de dessins représentant seulement un mode d'exécution.

La figure 1 représente, en vue partielle en élévation et en coupe, une fenêtre ou porte à ouvrants coulissants comportant un loquet conforme à l'invention.

La figure 2 représente, en vue en coupe, le seul loquet selon ligne de coupe Il - Il de la figure 1. On se référe aux deux figures.

On dispose entre la paroi externe 1 et la paroi interne 2 d'un ouvrant coulissant 3 d'une fenêtre ou porte un loquet 4. Celui-ci comporte un boîtier 5 composé de deux moitiés de boîtier comportant chacune une paroi transversale 8, 9 et deux parois 6, 7 parallèles aux parois 1, 2 de l'ouvrant coulissant 3.

Le boîtier 5 comporte un pêne à crochet 10 pouvant pivoter autour d'un axe 11 solidaire dudit boîtier 5. A cet effet, les parois 6, 7 des deux moitiés de boîtier du boîtier 5 présentent une lumière 12 faisant face à une lumière 13 réalisée dans la paroi interne 2 de l'ouvrant coulissant 3. Ces lumières 12, 13 permettent le passage du pêne à crochet 10 dont le crochet 14, en position de fermeture du loquet 4, fait saillie par rapport à la face externe 15 de la paroi interne 2 de l'ouvrant coulissant 3. Ce crochet 14 coopère avec un contrecrochet 16 d'une gâche 17 solidaire du dormant 18 de la fenêtre ou porte. Cette gâche 17 est constituée d'un élément interne 19 appliqué contre la face interne 20 du dormant 18 et d'un élément externe 21 appliqué contre la face externe 22 dudit dormant 18. L'élément interne 19 comporte sur sa face 23 dirigée vers l'élément externe 21 un bossage 24 traversant une lumière 25 pratiquée dans la paroi 26 du dormant 18. Ces deux éléments 19 et 21 sont maintenus ensemble par des éléments de fixation 27, 28 traversant également la lumière 25. Du fait que le bossage 24 et les éléments de fixation 27, 28 traversent la lumière 25, il est possible de positionner la gâche 17 par rapport à ladite lumière 25 en fonction de la position du pêne à crochet 10.

Ce dernier est actionné par un élément de commande 29. Conformément à l'invention, cet élément de commande 29 coulisse à l'intérieur du boîtier 5 selon un mouvement parallèle aux parois 1, 2 de l'ouvrant coulissant 3. Cet élément de commande 29 comporte approximativement, une section en "U", vue en plan, dont l'ouverture est située du côté de la paroi interne 2 de l'ouvrant coulissant 3. Les faces internes 30, 31, 32, 33 des parois 6, 7, 8, 9, du boîtier 5 servent de guide à l'élément de commande 29. Ce dernier relie le pêne à crochet 10 à une poignée de manoeuvre 34 représentée dans la figure 1 par son axe de liaison 35. Cet axe de liaison 35 traverse des lumières 36, 37, pratiquées dans les deux ailes parallèles 38, 39 de l'élément de commande 29 et des lumières 40, 41 réalisées dans les parois transversales 8, 9 du boîtier 5. L'axe longitudinal 42 des lumières 36, 37 est perpendiculaire au coulissement de l'élément de commande 29 alors que l'axe longitudinal des lumières 40, 41 est parallèle à ce coulissement. Le pêne à crochet 10 est relié à l'élément de commande 29 par une liaison 43 comportant une course à vide 44. Cette liaison 43 est composée par un axe transversal 45 solidaire du pêne à crochet 10 et de deux lumières 46, 47 réalisées également dans les deux ailes parallèles 38, 39 de l'élément de commande 29, ledit pêne à crochet 10 étant disposé entre les deux ailes parallèles 38, 39.

Le rappel du pêne à crochet 10 en position de fermeture tel que représenté dans la figure 1 est assuré par un élément élastique 48. Cet élément élastique 48 est intercalé entre un arrêt 49 solidaire de l'élément de commande 29 et un arrêt 50 solidaire du boîtier 5. Chaque arrêt 49, 50 comporte un guide 51, 52 sur lequel est enfilée une des extrémités 53, 54 de l'élément élastique 48.

Pour condamner le pêne à crochet 10 dans sa position de fermeture et ainsi interdire tout essai d'effraction par action sur lédit pêne à crochet 10 en glissant une lame par exemple entre l'ouvrant coulissant 3 et le dormant 18, on prévoit des moyens de retenue 55 assurant le blocage du pêne à crochet 10 dans sa position de fermeture. Selon un premier mode de réalisation, ces moyens de retenue 55 comportent, d'une part, un cran 56 réalisé dans le pêne à crochet 10 et, d'autre part, un arrêt 57 solidaire de l'élément de commande 29. En position de fermeture, le chant d'action 58 du cran 56 du pêne à crochet 10 prend appui contre le chant de retenue 59 de l'arrêt 57 de l'élément de commande 29. Il est donc impossible de provoquer le basculement du pêne à crochet 10 en vue de son effacement libérant l'ouvrant coulissant 3. La profondeur d'engagement de l'arrêt 57 dans le cran 56 est légèrement inférieure à la course à vide 44 de la liaison 43 entre le pêne à crochet 10 et l'élément de commande 29.

Selon un second mode de réalisation, ces moyens de retenue 55 se composent d'un têton faisant saillie par rapport à la face inférieure de l'arrêt 57 coopérant avec un logement réalisé dans le pêne à crochet 10.

Inversement, ces moyens de retenue 55 peuvent être constitués d'un doigt de commande situé à la partie supérieure du pêne à crochet 10 et d'un logement pratiqué dans l'arrêt 57.

La pénétration du têton ou du doigt de commande, respectivement, dans le logement du pêne à crochet 10 ou dans le logement de l'arrêt 57 est légèrement inférieure à la course à vide 44 de la liaison 43 entre le pêne à crochet 10 et l'élément de commande 29.

Pour le dégagement du blocage du pêne à crochet 10, on actionne la poignée de manoeuvre 34 provoquant un début de coulissement de l'élément de commande 29. Ce début de coulissement entraîne la dissolution de la coopération entre le cran 56 et l'arrêt 57. Au cours de ce début de coulissement, le pêne à crochet 10 n'est pas entraîné vers sa position d'ouverture du fait que la liaison 43, notamment l'axe 45 se déplace dans les lumières 46, 47. Ce n'est que lorsque le chant inférieur 60, 61 des lumières 46, 47 entre en contact avec l'axe 45 que le pêne à crochet 10 est actionné par l'élément de commande 29.

Par ailleurs, le loquet 4 comporte un poussoir 62. Celui-ci traverse une lumière 63 pratiquée dans les parois 7 du boîtier 5 et la lumière 13 de la paroi interne 2 de l'ouvrant coulissant 3. Le poussoir 62 coulisse transversalement par rapport à l'élément de commande 29 et il est rappelé élastiquement en position saillante par un élément élastique 64 interposé entre le fond 65 d'un alésage 66 réalisé dans la face arrière 67 du poussoir 62 et la face interne 30 de la paroi 6 du boîtier 5.

La face arrière 67 est pourvue d'un coulisseau transversal 68 dont les extrémités 69, 70, se déplacent dans des lumières 71,72 réalisées dans les parois transversales 8, 9 du boîtier 5. On pratique dans les ailes parallèles 38, 39, de l'élément de commande 29 des lumières 73, 74. Ces lumières 73, 74 ont approximativement la forme d'une équerre, ce qui permet d'obtenir deux plans-butées 75, 76, chaque plan-butée 75, 76 correspondant à une des positions extrêmes de l'élément de commande 29. L'un des plans- butées 75 est constitué par le chant supérieur de l'aile verticale de la lumière en forme d'équerre 73, 74 alors que l'autre plan-butée 76 est formé par le chant supérieur de l'aile horizontale de la lumière en forme d'équerre 73, 74.

L'écartement 77 entre los plans-butées 75, 76 est égal à la course de la poignée de manoeuvre 34 et, par voie de conséquence, à la course de l'élément de commande 29.

Le fonctionnement du loquet est le suivant:

On actionne la poignée de manoeuvre 34 provoquant un début de coulissement de l'élément de commande 29 entraînant la dissolution de la coopération de l'arrêt 57 et du cran 56. En continuant d'actionner la poignée de manoeuvre 34, le chant inférieur 60, 61 des lumières 46, 47 entraîne l'axe 45 provoquant la rotation du pêne à crochet 10 autour de l'axe 11 et, de ce fait, l'ouverture du loquet 4.

Simultanément, on provoque la compression de l'élément élastique 48. Au cours du déplacement de l'élément de commande 29, les lumières en forme d'équerre 73, 74 glissent le long du coulisseau transversal 68 du poussoir 62 jusqu'à ce que le chant inférieur desdites lumières 73, 74 vient buter contre le chant inférieur du coulisseau transversal 68. En déplaçant l'ouvrant coulissant 3, l'élément élastique 64 se détend en poussant le puussoir 62 vers l'extérieur. Le plan-butée 76 empêche le retour de l'élément de commande 29 sous la poussée de l'élément élastique 48.

En fermant l'ouvrant coulissant 3, la gâche 17 repousse le poussoir 62 en comprimant l'élément élastique 64 de sorte que le coulisseau transversal 68 vient se placer dans l'aile verticale des lumières en forme d'équerre 73, 74 libérant l'action de l'élément élastique 48. Ce dernier se détend et repousse l'élément de commande 29 jusqu'à ce que le plan-butée 75 prend appui contre le chant supérieur du coulisseau transversal 68. L'action des lumières 46, 47 sur l'axe 45 provoque la coopération du cran 56 avec l'arrêt 57 alors que le coulissement de l'élément de commande 29 dans le boîtier 5 entraîne le retour de la poignée de manoeuvre 34.

Par ailleurs, le loquet 4 peut être équipe de garnitures puur fenêtres ou portes coulissantes à poignées coulissantes. Le cas échéant, ces garnitures peuvent être des garnitures comportant un bloc ce sûreté transformant le luquet en une serrure de porte coulissante. A cet effet, on prévoit un dispositif à double rappel inversé 78 rappelant l'élément de commande 29, à partir de la mi-course, soit en position d'ouverture, soit en position de fermeture.

Ce dispositif à double rappel inversé 78 comporte un élément élastique 79 dont les deux extrémités 80, 81 sont enfilées sur des axes 82, 83 de deux bascules 84, 85. La tête 86 de la bascule 85 peut pivoter dans un logement 87 réalisé dans la paroi transversale 88 de l'élément de commande 29 alors que la tête 89 de la bascule 84 peut pivoter dans un logement 90 pratiqué dans les parois 7 du boîtier 5. Le logement 90 est fixe alors que le logement 87 se déplace d'une position basse, correspondant à la position de fermeture, à une position haute, correspondant à la position d'ouverture du loquet 4. L'écartement entre la position basse et la position haute est égal à la course de la poignée de manoeuvre 34. En actionnant cette dernière et, en conséquence, l'élément de commande 29, on comprime l'élément élastique 79. Dès que l'élément de commande 29 a dépassé la mi-course, l'élément élastique 79 se détenu en agissant sur l'élément de commande 29 pour que ce dernier occupe vraiment sa position d'ouverture ou sa position de fermeture.

Cependant, pour un bon fonctionnement du loquet 4, il est nécessaire que la cote nominale de saillie du poussoir 62 par rapport à la face externe 15 soit au moins égale à la largeur du plan-butée 76 pour permettre la saillie du pêne à crochet 10. En raison d'une pose plus ou moins précise du loquet 4 dans l'ouvrant coulissant 3, cette cote nominale peut être insuffisante ce qui empêche le fonctionnement du loquet 4. En effet, si la course du poussoir 62 n'est pas conforme à la cote de saillie nominale, il y a défaillance du mécanisme assurant la fermeture du pêne à crochet 10.

A cet effet, il est prévu des moyens de réglage permettant de modifier la position du loquet 4 par rapport à la paroi interne 2 de l'ouvrant coulissant 3.

Selon un premier mode de réalisation, ces moyens de réglage sont constitués de vis 91, 92 et de contrevis 93 disposées aux extrémités 94, 95 du boîtier 5 et assurant la fixation du loquet 4 sur l'ouvrant coulissant 3.

Selon un second mode de réalisation particulièrement avantageux, lorsque le loquet 4 atteint une certaine longueur, ces moyens de réglage comportent un moyeu 96 fixé sur la paroi interne 2 de l'ouvrant coulissant 3 par la vis 91. Ce moyeu 96 est pourvu d'un tourillon 97 traversant des alésages 98, 99 réalisés dans des prolongements 100, 101 des extrémités supérieures des parois transversales 8, 9 du boîtier 5. De ce fait, le loquet 4 peut légèrement osciller autour du tourillon 97 et sa position est contrôlée par la vis 92 et la contrevis 93 agissant sur l'extrémité inférieure 95 du loquet 4. Ainsi, les écarts de la cote nominale de saillie du poussoir 62 peuvent être compensés.

## Revendications

1. Loquet pour ouvrants coulissants comportant un pêne à crochet (10), articulé sur le boîtier (5) du loquet (4) et commandé par un élément de commande (29) le reliant à une poignée de manoeuvre (34), un élément élastique (48) rappelant indirectement le pêne à crochet (10) dans sa position de fermeture, des moyens de retenue (55) du pêne à crochet (10) en position de fermeture et un poussoir (62) agissant sur ces derniers au moment de la fermeture de l'ouvrant coulissant pour permettre le rappel du pêne à crochet (10) en position de fermeture par l'élément élastique (48) caractérisé en ce que l'élément de commande (29) agissant sur le pêne à crochet (10), est logé coulissant dans le boîtier (5) et comporte un moyen (57) des moyens de retenue (55) solidaire de l'élément de commande (29) coopérant avec l'autre moyen (56) des moyens de retenue (55) solidaire du pêne à crochet (10) en position de fermeture et qu'une liaison (43) entre l'élément de commande (29) et le pêne à crochet (10) comporte une course à vide (44) de dissolution de la coopération entre le moyen de retenue (57) de l'élément de commande (29) et le moyen de retenue (56) du pêne à crochet (10) en position de fermeture.

2. Loquet selon la revendication 1, caractérisé en ce que le moyen de retenue de l'élément de commande (29) est un arrêt (57) coopérant avec un cran (56) constituant le moyen de retenue du pêne à crochet (10) en position d'ouverture et que la liaison (43) entre l'élément de commande (29) et le pêne à crochet (10), comporte une course à vide (44) au moins égale à la profondeur d'engagement de l'arrêt (57) dans le cran (56).

3. Loquet selon la revendication 1, caractérisé en ce que le poussoir (62) agissant sur les moyens de retenue (55) coulisse transversalement à l'élément -de commande (29) dans le boîtier (5) et coopère dans chacune de ses positions extrêmes avec un plan-butée (75, 76) et que l'écartement (77) entre les plans-butées (75, 76) est égal à la course de la poignée.

4. Loquet selon la revendication 3, caractérisé en ce que l'élément de commande (29) comporte les plans-butées (75, 76) coopérant avec un coulisseau transversal (68) situé à la face arrière (67) du poussoir (62) et des lumières en forme d'équerre (73, 74) dont les chants supérieurs de l'aile verticale et de l'aile horizontale constituent les plansbutées (75, 76).

5. Loquet selon la revendication 1, caractérisé en ce que l'élément élastique rappelant le pêne à crochet (10) est un dispositif à double rappel inversé (78) rappelant l'élément de commande (29) à partir de la mi-course, soit en position d'ouverture, soit en position de fermeture, ce dispositif à double rappel inversé (78) comportant deux bascules (84, 85) pourvues d'une tête (86, 89) dont l'une (86) coopère avec un logement (87) de l'élément de commande (29) et dont l'autre (89) coopère avec le boîtier (5), ces deux bascules (84, 85) étant reliées par un élément élastique (79).

6. Loquet selon la revendication 1, caractérisé en ce qu'il comporte des moyens de réglage de la cote nominale de saillie du poussoir (62).

7. Loquet selon la revendication 6, caractérisé en ce que les moyens de réglage sont des vis (91, 92) et contrevis (93) disposées aux extrémités (94, 95) du boîtier (5) et assurant la fixation du loquet (4) sur l'ouvrant coulissant (3).

8. Loquet selon les revendications 1 et 7, caractérisé en ce que la fixation du loquet (4) sur la paroi interne (2) de l'ouvrant coulissant (3) comporte à une extrémité (94) un tourillon (97) dans un moyeu (96) fixé par une vis (91) et permettant une légère oscillation contrôlée à l'autre extrémité (95) par une vis (92) et contrevis (93).

## Claims

1. Locking device for sliding door/window leaves having a hooked bolt (10), hinged upon the case (5) of the locking device (4) and operated by an operating device (29) linking it to an operating handle (34), an elastic device (48) indirectly bringing the hooked bolt (10) back into its closed position, retention devices (55) for the hooked bolt (10) in the closed position and a push-rod (62) acting upon the latter at the moment of closure of the sliding leaf to permit return of the hooked bolt (10) to the closed position by the elastic device (45) characterized by the fact that the operating device (29) acting upon the hooked bolt (10), is seated and slides in the case (5) and has one (57) of the retention devices (55) integrally connected with the operating device (29) interacting with the other (56) of the retention devices (55) integrally connected with the hooked bolt (10) in the closed position and a connection (43) between the operating device (29) and the hooked bolt (10) includes a free travel device (44) for severing interaction between the retention device (57) on the operating device (29) and the retention device (56) of the hooked bolt (10) in the closed position.

2. Locking device according to claim 1, characterized by the fact that the retention device on the operating device (29) is a stop (57) interacting with a catch (56) constituting the retention device of the hooked bolt (10) in the open position and that the connection (43) between the operating device (29) and the hooked bolt (10) includes a free travel device (44) of length at least equal to the depth of engagement of the stop (57) in the catch (56).

3. Locking device according to claim 1, characterized by the fact that the push-rod (62) acting upon the retention devices (55) slides transversely to the operating device (29) in the case (5) and interacts in each of its extreme positions with an abutting plane (75, 76) and that the distance (77) between the abutting planes (75, 76) is equal to the length of travel of the handle.

4. Locking device according to claim 3, characterized by the fact that the operating device (29) includes the abutting planes (75, 76) interacting with a transverse slide (68) situated on the rear face (67) of the push-rod (62) and square-shaped apertures (73, 74) of which the upper edges of the vertical branch and of the horizontal branch constitute the abutting planes (75, 76).

5. Locking device according to claim 1, characterized by the fact that the elastic device recalling the hooked bolt (10) is a double inverse recall device (78) recalling the operating device (29) from mid-travel, either into the open position or into the closed position, such double inverse recall device (78) having two rockers (84, 85) supplied with a head (86, 89) of which one (86) interacts with a seating (87) of the operating device (29) and the other (89) interacts with the case (5), these two rockers (84, 85) being linked by an elastic device (79).

6 Locking device according to claim 1, characterized by the fact that it includes means of adjustment of the nominal length of projection of the push-rod (62).

7. Locking device according to claim 6, characterized by the fact that the means of adjustment are screws (91, 92) and counter-screw (93) arranged at the ends (94, 95) of the case (5) and holding the locking device (4) fast to the sliding leaf (3).

8. Locking device according to claims 1 and 7, characterized by the fact that the attachment of the locking device (4) on the inside wall (2) of the sliding leaf (3) includes at one end (94) a swivel pin (97) in a boss (96) held by a screw (91) and allowing a slight oscillation controlled at the other end (95) by a screw (92) and counter-screw (93).

## Patentansprüche

1. Verriegelungseinrichtung für Schiebeflügel, mit einem einen Haken aufweisenden Riegel (10), der an einem Gehäuse (5) der Verriegelungseinrichtung (4) angelenkt ist und durch ein Betätigungselement (29) betätigt wird, das ihn mit einem Verschlußgriff (34) verbindet, einem Federelement (48), welches den Hakenriegel (10) indirekt in seine Schließstellung vorspannt, Haltemittel (55) für den Hakenriegel (10) im der Schließstellung und einem Drücker (62), der auf die Haltemittel im Zeitpunkt des Schließens des Schiebeflügels einwirkt, um die Rückstellung des Hakenriegels (10) durch das Federelement (48) in die Schließstellung zu gestatten, dadurch gekennzeichnet, daß das auf den Hakenriegel (10) einwirkende Betätigungselement (29) im Gehäuse (5) gleitverschieblich angeordnet ist und eines (57) der Haltemittel (55) aufweist, das mit dem Betätigungselement (29) verbunden ist und in der Schließstellung mit dem anderen (56) der Haltemittel (55) zusammenwirkt, welches mit dem Riegel (10) verbunden ist, und dan eine Verbindung (43) zwischen dem Betätigungselement (29) und dem Hakenriegel (10) vorhanden ist, die einen Leerweg (44) zum aufheben des Zusammenwirkens zwischen dem Haltemittel (57) des Betätigungselementes (29) und dem Haltemittel (56) des Hakenriegels (10) in der Schließstellung aufweist.

2. Verriegelungseinrichtung nach Anspruch 1, dadurch gekennzeichnet, dan das Haltemittel des Betätigungselementes (29) eine Sperre (57) ist, die mit einer Rast (56) zusammenwirkt, welche das Haltemittel des Hakenriegels (10) in der Offenstellung bildet, und daß die Verbindung (43) zwischen dem Betätigungselement (29) und dem Hakenriegel (10) einen Leerweg (44) aufweist, der zumindest gleich der Tiefe des Eingriffes der Sperre (57) in die Rast (56) ist.

3. Verriegelungseinrichtung nach Anspruch 1, dadurch gekennzeichnet, daß der auf die Haltemittel (55) wirkende Drücker (62) quer zum Betätigungselement (29) im Gehäuse (5) gleitet und in jeder seiner Endstellungen mit einer Anschlagfläche (75, 76) zusammenwirkt, und daß die Entfernung (77) zwischen den Anschlagflächen (75, 76) gleich dem Weg des Handgriffes ist.

4. Verriegelungseinrichtung nach Anspruch 3, dadurch gekennzeichnet, dan das Betätigungselement (29) die Anschlagflächen (75, 76) aufweist, die mit einem Querschieber (68) zusammenwirken, der an der Hinterseite (67) des Drückers (62) angeordnet ist und mit winkelförmigen Öffnungen (73, 74), wobei die oberen Kanten des vertikalen und des horizontalen Schenkels die Anschlagflächen (75, 76) bilden.

5. Verriegelungseinrichtung nach Anspruch 1, dadurch gekennzeichnet, daß das den Hakenriegel (10) rückstellende Federelement eine Vorrichtung (78) mit gegensinniger Doppelrückstellung ist, welche das Betätigungselement (29) ausgehend von der Weghälfte entweder in die Offenstellung oder in die Schließstellung rückstellt, wobei diese Vorrichtung (78) mit gegensinniger Doppelrückstellung zwei Schwenkorgane (84, 85) aufweist, die mit je einem Kopf (86, 89) versehen sind, von denen der eine (86) mit einem Sitz (87) des Betätigungselementes (29) und der andere (89) mit dem Gehäuse (5) zusammenwirkt, wobei die beiden Schwenkorgane (84, 85) durch ein Federelement (79) verbunden sind.

6. Verriegelungseinrichtung nach Anspruch 1, dadurch gekennzeichnet, daß sie Mittel zum Einstellen der Sollgröße des Überstandes des Drückers (62) aufweist.

7. Verriegelungseinrichtung nach Anspruch 6, dadurch gekennzeichnet, daß die Einstellmittel Schrauben (91, 92) und Gegenschrauben (93) sind, die an den Enden (94, 95) des Gehäuses (5) angeordnet sind und die Fixierung der Verriegelungseinrichtung (4) am Schiebeflügel (3) bewirken.

8. Verriegelungseinrichtung nach den Ansprüchen 1 und 7, dadurch gekennzeichnet, daß zur Fixierung der Verriegelungseinrichtung (4) an der Innenwand (2) des Schiebeflügels (3) an einem Ende (94) ein Lagerzapfen (97) an einer Nabe (96) vorgesehen ist, die durch eine Schraube (91) fixiert ist und eine leichte, durch eine Schraube (92) und Gegenschraube (93) einstellbare Oszillation des anderen Endes (95) gestattet.
